# FASCICULE DE BREVET EUROPEEN

(11) **EP 0 072 285 B1**
(45) Date de publication et mention de la délivrance du brevet: **03.04.1985**
(21) Numéro de dépôt: 82401381.7
(22) Date de dépôt: 26.07.1982
(51) Int. Cl.: H01H 77/10

(54) **Dispositif de libération des contacts mobiles de contacteurs aptes à limiter les courants de courts-circuits**
Vorrichtung zum Öffnen von beweglichen Kontakten von Schaltern zum Begrenzen von Kurzschlussströmen
Opening device for mobile contacts of contactors able to limit short circuit currents

(30) Priorité: 12.08.1981 FR 8115606
(43) Date de publication de la demande: 16.02.1983
(73) Titulaire: TELEMECANIQUE, 92504 Rueil Malmaison Cedex (FR)
(72) Inventeur: Siffroi, Lucien, F-78000 Versailles (FR); Belbel, Elie, F-93800 Epinay sur Seine (FR); Haury, André, F-93340 Le Raincy (FR); Blanchard, Christian, F-92000 Nanterre (FR); Lauraire, Michel, F-92400 Courbevoie (FR)
(74) Mandataire: Marquer, Francis

## Description

L'invention se rapporte à un dispositif de libération automatique des contacts mobiles d'un appareil de coupure en charge tel qu'un contacteur apte à limiter les courants de courts-circuits et utilisant notamment la répulsion électro-dynamique qui apparaît entre des conducteurs de courant, dans lequel un porte-contact mobile présente une pièce d'accrochage longitudinale qui est solidaire d'un pont de contact soumis à ces forces de répulsion et qui est reliée à un organe de manoeuvre du contacteur par l'intermédiaire d'un accouplement à seuil, cet accouplement comportant des organes de forme convexe qui coopèrent transversalement par rapport à l'axe longitudinal, et de façon élastique avec des encoches pour établir un effort de maintien longitudinal prédéterminé entre le pont et l'organe de manoeuvre.

Dans un dispositif connu on utilise un guidage de la pièce longitudinale d'accrochage qui est réalisée sous la forme d'un fourreau coulissant autour et le long de l'organe de manoeuvre, ce qui donne à l'accouplement des dimensions transversales importantes relativement à la longueur utile des conducteurs électriques qui doivent provoquer des forces électro-dynamiques de répulsion.

Par ailleurs, ce dispositif est placé du côté opposé à la prise de mouvemnt de l'organe de manoeuvre par rapport aux contacts, et occupe un volume important qui empiète sur le volume des chambres d'extinction d'arc habituellement associées aux conducteurs.

Dans un autre dispositif connu on fait appel à des moyens de guidage du porte-contact qui sont volumineux, car l'organe de manoeuvre doit assurer ici également le guidage de la pièce d'accrochage ; bien que l'accouplement soit ici placé de façon plus favorable, celui-ci fait appel à plusieurs ressorts de compression qui prennent, en raison de leur disposition latérale, un volume important ; par ailleurs aucune précaution particulière n'a été prise pour garantir un bon isolement.

L'invention se propose donc de fournir un dispositif de libération de contact dont la constitution générale correspond à celui qui est mentionné ci-dessus mais dans lequel des mesures seront prises pour d'une part diminuer le volume de l'accouplement à seuil, et d'autre part en améliorer la fidélité, la sensibilité, et la rapidité.

Selon l'invention, ce résultat est atteint grâce au fait que la pièce d'accrochage est constituée par une lame métallique de section rectangulaire présentant à une extrémité opposée aux contacts, une cage tubulaire d'axe transversal dans laquelle sont logées avec jeu deux billes appuyées l'une sur l'autre et ayant des portions de surface sphérique extérieures à la cage, tandis que l'organe de manoeuvre comporte un logement dans lequel est placée une pince élastique comportant deux leviers, pivotants, placés sensiblement parallèlement aux faces parallèles de la lame, et de part et d'autre de celle-ci, chacune de deux premières branches de ces leviers étant pourvue d'une ouverture ou encoche placée en regard d'une portion de surface de bille, tandis que deux secondes branches opposées de ces leviers placées en regard l'une de l'autre, sont soumises à des forces opposées développées par un même ressort de compression d'axe transversal. D'autres mesures visant notamment à faciliter la mise en place du dispositif et à améliorer l'isolement seront mieux comprises à la lecture de la description ci-dessous qui est accompagnée par 13 figures, parmi lesquelles :
La figure 1 représente en élévation une coupe partielle de l'appareil recevant le dispositif, par le plan SS' ;
La figure 2 illustre une vue en élévation et en coupe partielle par SS' du râteau recevant le dispositif ;
La figure 3 représente une vue de côté du dispositif d'accouplement en coupe par un plan NN' perpendiculaire à SS' ;
La figure 4 montre une vue de dessus du dispositif en coupe par un plan RR' passant par la cage ;
La figure 5 montre un second mode de réalisation d'un couvercle de fermeture ;
La figue 6 illustre une vue en coupe NN' simplifiée de l'accouplement après disjonction ;
La figure 7 représente en vue de côté et en coupe par le plan NN' la variante de réalisation de l'organe de manoeuvre comportant un dispositif d'accouplement selon la figure 10 ;
La figure 8 illustre en coupe NN' une région de l'organe de manoeuvre dépourvu de sa pince d'accouplement et avec un couvercle partiellement arraché ;
La figure 9 montre une vue de dessous de l'organe de manoeuvre dépourvu de ses dispositifs d'accouplement ;
La figure 10 représente une vue extérieure en élévation d'une variante d'organe de manoeuvre ;
Les figures 11 et 12 représentent en élévation coupée et respectivement en vue de côté extérieure un porte-contact équipé d'une pièce d'accrochage, et
La figure 13 illustre une vue partielle en élévation et en coupe par un plan SS' de l'organe de manoeuvre selon la figure 10, équipé de pivots et d'un couvercle.

Un dispositif d'actionnement des contacts mobiles 6-7-8 d'un appareil conforme à l'invention et visible en particulier à la figure 1, comprend un râteau 1, qui constitue l'organe de manoeuvre des contacts mobiles, et par exemple lorsqu'il fait partie intégrante d'un contacteur apte à limiter les courants de courts-circuits, une armature mobile 2 appartenant à un électroaimant non représenté, et destiné à manoeuvrer les contacts. Un tel râteau pourrait être commandé par d'autres moyens, tels qu'une serrure mécanique à ouverture automatique en cas de surcharge, ou éventuellement à commande manuelle, si le râteau commande les contacts d'un disjoncteur.

Une région inférieure 1' de ce râteau et de cette armature sont associés par exemple à l'aide d'une goupille 26 placée transversalement par rapport à la direction de déplacement longitudinal F de l'armature, le guidage latéral étant effectué par des moyens non représentés.

Ce râteau comporte trois portions ou colonnes creuses identiques 3-4-5 reliées entre elles dans une région inférieure 1' et associées chacune à l'un des systèmes de contact effectuant la coupure de chacune des phases d'une ligne d'alimentation polyphasée.

Chaque contact mobile, 6-7-8, constitué de préférence par un pont de contact coopérant avec deux contacts fixes non représentés est placé dans un porte-contact particulier 10-11-12 qui est guidé dans le boîtier 9 de l'appareil à l'aide de moyens non représentés en détail, qui lui assurent un coulissement de direction F. Ces porte-contacts 10-11-12 sont situés dans le haut de la figure et comportent chacun une pièce d'accrochage respective 13-14-15 qui est dirigée vers le bas de la figure et qui pénètre respectivement dans l'une des trois portions creuses 3-4-5.

Une vue plus détaillée du râteau 1 montre aux figures 2 et 3 que chaque colonne comporte un logement propre 16 respectivement 17 respectivement 18 apte à recevoir des dispositifs d'accouplement 21-22-23 coopérant avec les pièces d'accrochage 13-14-15.

Chaque logement tel que 16 est composé d'un volume supérieur tel que 19 ouvert en 19' au sommet de la colonne 3 et d'un volume inférieur tel que 20, les dispositifs d'accouplement 21-22-23 étant disposés respectivement dans chacun de ces volumes inférieurs pour coopérer avec chacune des pièces d'accrochage correspondantes ; un couvercle 24 obture les volumes inférieurs des logements tels que 20 qui débouchent chacun dans une même chambre 25 ouverte vers le bas de la figure et recevant par exemple l'armature 2 et la goupille 26.

Un dispositif d'accouplement, qui est en particulier visible à la figure 3 et à la figure 4 est . destiné à s'ouvrir pour relâcher la pièce d'accrochage qui lui est associée et à permettre ainsi au contact mobile correspondant d'être rapidement expulsé vers le haut de la figure lorsque les efforts électro-dynamiques auxquels il est soumis dépassent un certain seuil, de façon à limiter l'intensité des courants qui circulent dans le pont de contact, et par suite, dans la ligne concernée. L'extrémité inférieure 27 d'une lame 13, qui constitue une pièce d'accrochage visible aux figures 1, 2 et 3, et qui est opposée au contact 6 et au porte-contact 10, présente une cage tubulaire 28 d'axe XX' transversal par rapport à F, dans laquelle sont disposées avec jeu deux billes 29-30 de façon telle que lorsque celles-ci sont en contact l'une contre l'autre des parties de leur surface sphérique 31 respectivement 32 opposées soient placées en dehors de la cage ; la cage 28 possède elle-même une longueur m supérieure à l'épaisseur n de cette lame et un diamètre intérieur qui autorise un roulement et un déplacement transversal des billes (voir figure 4) ; cette lame 13 est de section rectangulaire, à faces 13'-13", parallèles, la seconde dimension p de sa section étant plusieurs fois supérieure à son épaisseur n. On observera que les trois lames 13-14-15 présentent leurs plus grandes faces 13'-13" parallèlement à un plan SS', passant par les trois portions 3-4-5 du râteau, ce qui améliore encore le volume occupé lorsque le dispositif est utilisé dans un disjoncteur polyphasé.

Le dispositif d'accouplement 21 placé dans le logement 20 comporte une pince 33 formée par deux leviers opposés pivotants 34, respectivement 35, qui sont placés sensiblement parallèlement au plan SS' et qui oscillent autour de pivots respectifs transversaux 36-37 placés parallèlement entre eux et au plan SS' et perpendiculairement à F.

Par ailleurs, ces pivots sont fixés par leurs extrémités 38-39 respectivement 40-41 dans deux parois parallèles opposées 42-43 d'une cage prismatique 44 formée par une tôle pliée en U dont le fond 45, commun aux deux parois, est appuyé sur des rebords 46-47 du volume inférieur 20, qui limitent celui-ci par rapport au volume supérieur 19, tandis que les bords externes 48-49 de ces parois dirigés vers la chambre 25 se trouvent en appui sur le couvercle 24.

Le fond 45 de cette cage 44 présente en outre une ouverture 50 qui donne passage à la lame 13 et à des extrémités 51-52 de la pince. Les pivots 36-37 définissent de part et d'autre d'eux deux premières branches 34'-35' et deux secondes branches 34"-35", les premières étant orientées vers le volume supérieur 19 et les secondes vers la chambre 25. La largeur de ces leviers est légèrement inférieure à la distance intérieure séparant deux parois de la cage pour permettre leur oscillation autour des pivots.

Les premières branches 34'-35' présentent des premières extrémités 51-52 en regard qui sont cambrées de façon divergente, et comportent chacune entre la première extrémité et le pivot une ouverture ou encoche 53-54, de contour par exemple circulaire, tandis que les secondes branches placées en regard sont soumises à des forces opposées développées par un même ressort de compression 55 d'axe YY' transversal, qui s'appuie sur des secondes extrémités respectives 56-57 opposées aux premières extrémités pour provoquer un couple de rapprochement des premières extrémités 51-52.

Lorsque la lame 13 est engagée assez profondément dans la pince, les surfaces 31-32 des billes s'engagent dans les ouvertures 53-54 et opèrent un maintien longitudinal de cette lame par le dispositif d'accouplement 21 et donc par le râteau 1 dans la direction F de sorte que les mouvements de ce dernier sont transmis fidèlement au porte-contact. Dans cette position accrochée, la lame 13 passe entre les deux pivots 36-37 avec un faible jeu ce qui lui procure un guidage latéral.

Dans l'exemple de réalisation visible à la figure 3, les secondes extrémités 56-57 et le ressort 55 se trouvent placés dans une ouverture 58 du couvercle 24 ; cette disposition qui procure un gain de place n'est pas limitative, car un couvercle plus épais 59 représenté en variante à la figure 5 pourrait ne comporter qu'un dégagement borgne 60 pour recevoir ces extrémités.

On observe aux figures 2 et 3 qu'une plaque isolante 61 ou plusieurs couches isolantes sont placées entre le couvercle 24 et l'armature 2 pour réaliser un isolement suffisant entre cette armature et les pièces métalliques de l'accouplement qui sont ou qui peuvent être au même potentiel que le pont de contact.

Cet isolement n'est pas nécessaire si un couvercle complètement fermé tel que 59 est utilisé.

On peut aussi utiliser à la place d'un couvercle unique 24 plusieurs couvercles individuels pour obturer les volumes tels que 20 et maintenir chacun des dispositifs à pinces 22-21-23.

Dans la position d'accouplement représentée à la figure 2 on remarque de plus que une extrémité inférieure 62 de la lame 13 passe de part et d'autre du ressort 55 grâce à une entaille longitudinale 63 de celle-ci. Cette extrémité se présente sous la forme d'une fourche dont les bras 64-65 présentent à leurs pointes des rampes inclinées 66-67, qui facilitent l'introduction de la lame dans la pince. La manière dont la lame 13 est guidée, d'une part entre les pivots 36-37, et d'autre part entre les ouvertures 53-54 le long des billes confère à ce dispositif d'accouplement la possibilité de tolérer de légers désalignements angulaires entre l'axe longitudinal de la lame et l'axe de la colonne correspondante. Les forces opposées appliquées aux billes dans la direction XX' grâce au couple développé par le ressort 55, ainsi que la pénétration des billes dans les encoches ou ouvertures 53-54 en position I, procurent un effet de maintien de la lame 13 par la pince 33 dans la direction F.

Pour une disposition particulière des billes et des encoches ces forces peuvent être vaincues lorsque une traction déterminée de sens G est appliquée à la lame 13, et que la pince 33 est maintenue en position, par exemple lorsque l'armature 2 est attirée contre la culasse de l'électro-aimant.

Lorsque par suite de l'application sur la lame d'une force provenant de la répulsion électro-dynamique communiquée dans le sens G au pont de contact, qui est supérieure à un seuil déterminé, l'accouplement a été ouvert, la lame 13 se trouve placée dans une position Il visible à la figure 6, qui correspond à la position où le pont de contact a été expulsé et pour laquelle les surfaces 31-32 des deux billes 29-30 se trouvent d'une part contre deux surfaces planes internes 68-69 des leviers qui sont sensiblement parallèles, et d'autre part, au voisinage des arêtes 70-71 qui définissent l'origine des extrémités cambrées 51-52.

Des butées 72-73 placées en regard et portées par des rebords de raidissement 74 respectivement 75 des leviers, coudés à angle droit par rapport à ces surfaces 68-69, permettent de limiter le mouvement de rapprochement des extrémités 51-52 lorsque la lame n'est pas engagée dans la pince, comme cela se présente au moment du montage de l'appareil.

Une chute des billes ne peut donc pas intervenir dans cette position et une nouvelle position d'accrochage peut être obtenue en opérant un mouvement relatif de rapprochement en sens inverse de G entre la lame et la pince au cours duquel les billes roulent d'abord sur les surfaces 68-69, puis viennent s'encliqueter ensuite dans les ouvertures 53-54.

En raison du parallélisme des surfaces 68-69, le processus d'accouplement entre la lame 13 et la pince 33 s'opère pratiquement sans qu'apparaisse d'effort résistant dans la direction contraire à G.

Toutefois, on peut donner un écartement aux deux pivots tel que pour la position désaccouplée, les deux surfaces 68-69 convergent légèrement vers une ligne commune placée dans le plan SS'.

Si cette ligne de convergence des deux surfaces était placée au-dessus des pivots, la lame 13 aurait tendance à être rappelée vers les pivots, ce qui serait avantageux par exemple pour l'établissement d'un nouvel accouplement qui serait obtenu de manière automatique par un mouvement vers le haut de la figure sens G, de l'armature sous l'effet de ressorts de rappel 2'-2" de celle-ci en position de repos, voir aussi la figure 1.

Si au contraire, la ligne de convergence des surfaces 68-69 était placée au-dessous des pivots, la lame 13 aurait tendance à être repoussée en sens G, ce qui serait avantageux pour stabiliser le porte contact, dans une position d'ouverture en amortissant les effets éventuels de sa percussion sur le haut du boîtier au cours d'une disjonction.

Le mode de réalisation de la pince et de la lame qui vient d'être décrit, peut être utilisé dans un appareil interrupteur de même structure générale, mais présentant des formes différentes ainsi qu'on peut le voir aux figures 7 et 10.

Dans cet appareil polyphasé, on retrouve un râteau, ou organe de manoeuvre 80 qui comporte également plusieurs colonnes creuses 81-82-83 placées parallèlement.

Une colonne telle que 81 présente un puits intérieur 84 comportant un espace supérieur 85 qui s'ouvre en 86 à l'extrémité supérieure de cette colonne, un espace intermédiaire 87 et un espace inférieur 88 qui débouche dans une chambre 89, commune à plusieurs puits de colonne 84-91-92, voir figure 10 ; les espaces inférieurs voisins 88-93-94 des trois colonnes sont séparés par des cloisons isolantes 95-96 qui s'arrêtent au niveau de l'espace inférieur, voir également la figure 9.

Une pince 97 analogue à la précédente pince 33 est logée dans l'espace intermédiaire 87 pour coopérer avec une lame rectangulaire 98 qui est identique à la lame 13 et qui traverse la colonne.

La seule modification de cette pince réside ici dans la mise en oeuvre, entre les extrémités 99-90 de leviers 100-103 de pince 97, d'une vis de réglage 101 qui permet d'ajuster la tension du ressort commun 102 par un déplacement d'axe YY', pour régler le seuil d'ouverture d'accouplement à seuil.

Les deux leviers de pince 100-103 pivotent ici encore sur deux pivots parallèles 104-105 dont la fixation des extrémités, telles que 106-107 voir figures 8 et 13, est obtenue différemment que dans le cas précédent.

Chaque espace inférieur 88 respectivement 94 et 93 comporte sur des surfaces internes 108 respectivement 109 de parois latérales 110 respectivement 111 du râteau, ainsi que sur des surfaces internes 112 respectivement 113 et 114-115 des cloisons 95-96, des couples de rainures parallèles telles que 116-117, 118-119, 120-121 et 122-123, voir figures 8, 13 et 9.

Ces rainures qui circulent parallèlement à l'axe F d'une colonne se terminent à la limite de l'espace intermédiaire correspondant, par exemple en 124-125 pour l'espace 88, afin de recevoir les extrémités 106-107 respectivement 126-127 des pivots 104-103.

Un couvercle isolant commun 130 présente dans chaque espace inférieur une cuve prismatique telle que 128 respectivement 129 dont les parois opposées parallèles à l'axe du puits soutiennent par leurs bords supérieurs tels que 131-132 voir figure 13, les extrémités des pivots. Le fond massif 133 de ce couvercle isolant 130 sert comme dans le cas précédent à isoler chaque dispositif d'accouplement, d'une armature 134 d'électro-aimant qui est maintenue dans la chambre 89 par une goupille 135.

Dans un mode de réalisation de porte-contacts 163 illustré aux figures 7, 11 et 12, la lame d'accrochage 98 comporte à sa partie supérieure 136 deux oreilles latérales 138-137 qui pénètrent dans des ouvertures 139-140 de deux montants métalliques parallèles 141-142 auxquels ces oreilles sont fixées.

Ces montants présentent deux autres ouvertures 143, respectivement 144 qui sont placées au-dessus des précédentes et dans un même plan médian SS' pour maintenir une pièce magnétique en forme de U 165 ayant une traverse 147 placée au voisinage de 136, deux branches parallèles 148-149 dont les portions externes 145-146 pénètrent dans les ouvertures 143-144 et une fente 170 placée dans un plan NN' perpendiculaire à SS'.

Des extrémités supérieures 160-161 des montants sont reliées entre elles par une pièce d'accouplement 162 en matière plastique et par une clavette transversale 157, cette pièce 162 servant avantageusement à effectuer le guidage supérieur du porte-contact et à servir de moyen de butée contre une surface supérieure d'arrêt 164 du boîtier de l'appareil qui déterminera par exemple la position Il.

Entre ces extrémités supérieures 160-161 et des ouvertures 143-144 sont placées dans le même plan SS', deux rainures longitudinales parallèles 166-167 qui guident un poussoir de contact 155 rappelé vers le bas de la figure par un ressort de pression de contact 156. Ce poussoir s'appuie axialement sur la tranche supérieure de la région centrale 150 d'un pont de contact 151, voir figure 7, et le maintient transversalement grâce à des encoches 153-154.

Les pastilles de contact 171-172 du pont 151 sont appliquées sur des contacts fixes 173-174 portés de façon connue par des conducteurs 175-176 circulant en partie parallèlement au pont de contact.

La région centrale 150 est placée dans la fente 170 de la pièce magnétique 165 de façon à coopérer avec celle-ci par voie électro-magnétique lorsque le pont de contact 151 est traversé par des courants importants.

Ces courants, qui sont très inférieurs à ceux qui font apparaître des forces de répulsion sur le pont de contact dans le sens G, provoquent une attraction du pont de contact par la pièce magnétique en sens inverse de G.

Dans les modes de réalisation illustrés les lames telles que 13 possèdent une section rectangulaire plate qui permet d'alléger au maximum la masse d'un porte-contact pour que son expulsion par les forces de répulsion soit extrêmement rapide et pour que par suite la limitation des courants qui l'ont provoquée soit efficace ; il est clair que l'utilisation d'une lame ayant une section différente, par exemple carrée ou ronde amènerait une augmentation de la masse du porte-contact et donc une détérioration des performances sans pour autant sortir du cadre de l'invention.

Le dispositif de libération de contacts qui a été illustré dans un cas où il est utilisé dans un contacteur apte à limiter les courants de courts-circuits peut avantageusement être appliqué à un disjoncteur-limiteur ayant à la place d'un électroaimant des moyens mécaniques automatiques de commande du râteau qui libèrent celui-ci lors de l'apparition de surcharges, ces moyens mécaniques pouvant être armés et réarmés par une commande manuelle.

Dans un tel appareil disjoncteur-limiteur on pourrait également utiliser pour chacune des phases un petit râteau qui comporterait un seul dispositif de libération susceptible de fonctionner indépendamment des autres.

On peut également utiliser un dispositif de libération de contacts comprenant un système de pinces tel que décrit précédemment mais fixées dans un boîtier, et une lame d'accouplement solidaire d'un porte-contacts, lorsque l'on souhaite constituer un étage d'interrupteur-limiteur à répulsion qui peut être par ailleurs associé à un contacteur approprié.

Lorsque le dispositif de libération de contact, associé à un contacteur, est appelé à être réarmé de façon automatique, ce réarmement est opéré par le mouvement de l'armature qui sous l'effet de ses propres ressorts de rappel vient engager à nouveau les encoches des pinces sur les billes, le porte-contacts étant alors placé en butée contre une surface supérieure du boîtier qui opère simultanément et à l'aide de moyens appropriés, un amortissement du mouvement du porte-contacts et son maintien dans une position haute.

Si ie dispositif de libération de contact doit être réarmé de façon manuelle, on peut soit fournir par voie mécanique un mouvement ou râteau qui soit équivalent à celui communiqué par l'armature de contacteur décrite ci-dessus, (par exemple dans le cas d'un disjoncteur), soit prévoir dans le haut du boîtier une ouverture à travers laquelle des moyens, manuels extérieurs pourront agir en sens inverse de G sur l'extrémité supérieure du porte-contact, telle que la pièce 162, (par exemple dans le cas d'un étage d'interrupteur-limiteur).

## Revendications

1. Dispositif de libération automatique des contacts mobiles (6-8) d'un appareil de coupure en charge en particulier limiteur de courant, utilisant la répulsion électro-dynamique qui apparaît entre des conducteurs et dans lequel un porte contact (10-12) mobile longitudinalement présente une pièce d'accrochage longitudinale (13) qui est solidaire d'un pont de contact soumis à ces forces de répulsion et qui est reliée à un organe de manoeuvre (1) de l'appareil par l'intermédiaire d'un accouplement à seuil, cet accouplement comportant des organes de forme convexe (33) qui coopèrent transversalement par rapport à l'axe longitudinal, et de façon élastique avec des encoches (53, 54) pour établir un effort de maintien longitudinal prédéterminé entre le pont et l'organe de manoeuvre (1). caractérisé en ce que la pièce d'accrochage (13) est constituée par une lame métallique de section rectangulaire à faces parallèles longitudinales (13', 13") présentant à une extrémité (27), opposée au contact (6), une cage tubulaire (28) d'axe transversal (XX'), dans laquelle sont logées avec jeu deux billes (29, 30) appuyées l'une sur l'autre et ayant des portions de surface sphérique (31, 32) extérieures à la cage (28) tandis que l'organe de manoeuvre (1) comporte un logement (20) dans lequel est placée une pince élastique (33) comportant deux leviers pivotants (34, 35) placés sensiblement parallèlement aux faces parallèles de la lame (13), et de part et d'autre de celle-ci, chacune de deux premières branches (34', respectivement 35') de ces leviers (34, respectivement 35) étant pourvue d'une ouverture ou encoche (54, respectivement 53) placée en regard d'une portion de surface de bille (31 respectivement 32) tandis que deux secondes branches (34", respectivement 35") de ces leviers, placées en regard l'une de l'autre, sont soumises à des forces opposées développées par un même ressort de compression (55) d'axe transversal (YY') parallèle à l'axe (XX') de la cage.

2. Dispositif de libération des contacts selon la revendication 1, caractérisé en ce que les leviers (34, 35) sont montés sur deux pivots parallèles (36, 37) dont les extrémités (38, 39 respectivement 40, 41) reposent dans deux parois parallèles (42, 43) d'une cage métallique prismatique en forme de U (44) dont une ouverture (50) du fond (45) dirigée vers le contact (6) est traversée par la pièce d'accrochage (13) et par des premières extrémités (51, 52) des leviers, qui sont divergentes et sont orientées vers le contact.

3. Dispositif de libération de contacts selon la revendication 2, caractérisé en ce que l'extrémité (27) de la pièce d'accrochage (13) pénétrant dans la cage (44) s'étend jusqu'au voisinage du ressort commun (55).

4. Dispositif de libération de contacts selon l'une des revendications 1 à 3, caractérisé en ce que des extrémités (99, 909') des leviers, opposées aux premières extrémités sont écartées par un ressort de compression commun (102) dont la tension peut être réglée par une vis (101) mobile coaxialement au ressort.

5. Dispositif de libération de contacts selon l'une des revendications 2 à 4, caractérisé en ce que dans une position (II) de la lame (13), résultant de l'ouverture de la pince (33) les surfaces extérieures (31, 32) des billes se trouvent au contact de surfaces planes (68, 69) qui appartiennent aux leviers (38, 39) et qui sont placées entre les ouvertures (53, 54) et les extrémités divergentes (51, 52).

6. Dispositif de libération de contacts selon l'une des revendications 2 à 5, caractérisé en ce que le logement (20) de l'organe de manoeuvre (1) recevant la cage prismatique (44) est placé entre d'une part un premier volume (19) qui est placé du côté des contacts (6) et qui est traversé par la pièce d'accrochage (13), et d'autre part une chambre (25) qui reçoit une armature (2) d'électro-aimant, un couvercle (24) étant placé entre cette chambre et la cage prismatique pour fixer cette dernière dans le logement (20), et des moyens isolants (61, respectivement 59) étant disposés entre la cage (44) et l'armature (2).

7. Dispositif de libération de contacts selon l'une des revendications précédentes, et appliqué à un disjoncteur polyphasé, caractérisé en ce que les grandes faces parallèles (13', 13") de chacune des lames (13,14,15) sont placées parallèlement à un même plan (SS') passant par l'ensemble des logements (84, 91, 92) de colonnes creuses (81, 82, 83) appartenant à un râteau commun (80).

8. Dispositif de libération de contacts selon l'une des revendications 1 à 7, caractérisé en ce qu'une extrémité (136) de la lame (98) opposée à la cage tubulaire (28) est solidaire de deux montants métalliques parallèles (141, 142) qui sont pourvus de moyens de fixation (143, 144) pour une pièce magnétisable en forme de U (165) coopérant par attraction avec un pont de contact (151) qui est placé entre ces montants et qui est soumis à l'action élastique (156) d'un poussoir (155) guidé entre ces montants.

9. Dispositif de libération de contacts selon l'une des revendications 1, 3, 4, 5, 7 ou 8, caractérisé en ce que les pivots (104, 105) des leviers (100, 103) de la pince (97) sont maintenus dans des rainures longitudinales (116, 117) de l'organe de manoeuvre (80) par un couvercle isolant (130) placé entre la pince (97) et une ouverture (89) de cet organe de manoeuvre, qui est opposée au contact mobile (151).

## Claims

1. A device for automatically releasing the mobile contacts (6-8) of a cut-off apparatus under charge, in particular a current limiter, using the electro-dynamic repulsion which appears between the conductors and in which a longitudinally mobile contact holder (10-12) has a longitudinal coupling piece (13) which is integral with a contact bridge subjected to these repulsion forces and which is connected to an operating member (1) of the apparatus through a threshold coupling, this coupling comprising convex-shaped members (33) which cooperate transversely with respect to the longitudinal axis, and resiliently with notches (53, 54) for establishing a predetermined longitudinal holding force between the bridge and the operating member (1), characterized in that the coupling piece (13) is formed by a rectangular section metal blade with longitudinal parallel faces (13', 13") having at one end (27), opposite the contact (6), a tubular cage (28) with transverse axis (XX'), in which are loosely housed two balls (29, 30) bearing one on the other and having spherical surface portions (31, 32) external to the cage (28) whereas the operating member (1) comprises a housing (20) in which is placed an elastic clip (33) comprising two pivoting levers (34, 35) placed substantially parallel to the parallel faces of the blade (13) and on each side thereof, each of the first two legs (34', respectively 35') of these levers (34, respectively 35) being provided with an opening or notch (54, respectively 53) placed facing a ball surface portion (31, respectively 32), whereas two second legs (34", respectively 35") of these levers, placed facing each other, are subjected to opposite forces developed by the same compression spring (55) with transverse axis (YY') parallel to the axis (XX') of the cage.

2. The contact release device as claimed in claim 1, characterized in that the levers (34, 35) are mounted on two parallel pivots (36, 37) whose ends (38, 39, respectively 40, 41) rest in two parallel walls (42, 43) of a prismatic U-shaped metal cage (44) one opening of which (50) in the bottom (45) turned towards the contact (6) has passing therethrough the coupling piece (13) and the first ends (51, 52) of the levers, which are divergent and turned towards the contact.

3. The contact release device as claimed in claim 2, characterized in that the end (27) of the coupling piece (13) penetrating into the cage (44) extends as far as the vicinity of the common spring (55).

4. The contact release device as claimed in one of claims 1 to 3, characterized in that the ends (99, 909') of the levers, opposite the first ends, are held apart by a common compression spring (102) whose tension may be adjusted by means of a screw (101) movable coaxially to the spring.

5. The contact release device as claimed in one of claims 2 to 4, characterized in that in a position (II) of the blade (13) resulting from the opening of the clip (33), the outer surfaces (31, 32) of the balls are in contact with flat surfaces (68, 69) which belong to the levers (38, 39) and which are placed between the openings (53, 54) and the divergent ends (51, 52).

6. The contact release device as claimed in one of claims 2 to 5, characterized in that the housing (20) in the operating member (1) receiving the prismatic cage (44) is placed between, on the one hand, a first volume (19) which is placed on the same side as the contacts (6) and through which passes the coupling piece (13), and, on the other hand, a chamber (25) which receives an electromagnet armature (2), a cover (24) being placed between this chamber and the prismatic cage for fixing this latter in the housing (20), and insulating means (61, respectively 59) being disposed between the cage (44) and the armature (2).

7. The contact release device as claimed in one of the preceding claims, and applied to a multiphase circuit breaker, characterized in that the large parallel faces (13', 13") of each of the blades (13, 14, 15) are placed parallel to the same plane (SS') passing through all the housings (84, 91, 92) of the hollow columns (81, 82, 83) belonging to a common rake (80).

8. The contact release device as claimed in one of claims 1 to 7, characterized in that one end (136) of the blade (98) opposite the tubular cage (28) is integral with two parallel metal uprights (141, 142) which are provided with means (143, 144) for fixing a U-shaped magnetizable piece (165) cooperating by attraction with a contact bridge (151) which is placed between these uprights and which is subjected to the resilient action (156) of a pusher (155) guided between these uprights.

9. The contact release device as claimed in one of claims 1, 3, 4, 5, 7 or 8, characterized in that the pivots (104, 105) of the levers (100, 103) of the clip (97) are held in longitudinal grooves (116, 117) in the operating member (80) by means of an insulating cover (130) placed between the clip (97) and an opening (89) in this operating member which is opposite the mobile contact (151).

## Patentansprüche

1. Vorrichtung zum Selbstöffnen der beweglichen Kontakte (6-8) eines belasteten Unterbrechungsgerätes, insbesondere eines Strombegrenzers, welches sich der elektrodynamischen Abstossung zwischen Leitern bedient und in der ein längsbeweglicher Kontakthalter (10-12) ein Längsverbindungsteil (13) aufweist, das mit einer diesen Abstosskräften unterworfenen Kontaktbrücke solidarisch und mit einem ₗeve t par 6k-Bedienungsorgan (1) des Gerätes durch eine Schwellenkupplung verbunden ist ; diese Kupplung besitzt Organe konvexer Form (33), die quer im Verhältnis zur Längsachse und elastisch mit Einkerbungen (53, 54) zusammenarbeiten, um eine bestimmte längsgerichtete Haltekraft zwischen der Brücke und dem Bedienungsorgan (1) zu erzeugen, dadurch gekennzeichnet, dass das Verbindungsteil (13) eine metallische Lamelle mit rechteckigem Querschnitt und parallelen Längsflächen (13', 13") ist, die an einem Ende (27), gegenüber dem Kontakt (6), ein röhrenförmiges Behältnis (28) mit der Querachse (XX') besitzt, in dem, mit Spielraum, zwei Kugeln (29, 30) untergebracht sind, die sich aufeinander stützen und von deren Kugeloberfläche (31, 32) sich Teile ausserhalb des Behältnisses (28) befinden, während das Bedienungsorgan (1) eine Behausung (20) enthält, der eine elastische Klammer (33) aufnimmt, welche zwei schwenkbare Hebel (34, 35) enthält, die etwa parallel zu den parallel Flächen der Lamelle (13) und beidseitig von dieser angebracht sind, wobei jeder der ersten Arme (34', bzw. 35') dieser Hebel (34, bzw. 35) eine Öffnung oder Einkerbung (54, bzw. 53) besitzt, die sich gegenüber einem Teil der Kugel- öberfläche (31, bzw. 32) befindet, während zwei zweite einander gegenüber angebrachte Arme (34", bzw. 35") dieser Hebel entgegengesetzten Kräften unterworfen sind, die von einer einzigen Druckfeder (55), deren Querachse (YY') parallel zu der Achse (XX') des Behältnisses verläuft, erzeugt werden.

2. Vorrichtung zum Öffnen von Kontakten gemäss Anspruch 1, dadurch gekennzeichnet, dass die Hebel (34, 35) auf zwei parallelen Drehzapfen (36, 37) sitzen, deren Enden (38, 39, bzw. 40,41) in zwei parallele Wände (42, 43) eines prismatischen metallischen U-förmigen Behältnisses (44) eingelassen sind, durch dessen eine Boden (45) öffnung (50) in Richtung des Kontaktes (6) das Verbindungsteil (13) und die ersten Hebelenden (51, 52) reichen, die divergieren und auf den Kontakt hin gerichtet sind.

3. Vorrichtung zum Öffnen von Kontakten gemäss Anspruch 2, dadurch gekennzeichnet, dass das Ende (27) des Verbindungsteils (13), welches in das Behältnis (44) hineinreicht, sich bis nahe an die gemeinsame Feder erstreckt.

4. Vorrichtung zum Öffnen von Kontakten, gemäss einem der Ansprüche 1 bis 3, dadurch gekennzeichnet, dass die Enden (99, 909') der Hebel, welche sich gegenüber den ersten Enden befinden, durch eine gemeinsame Druckfeder (102) auseinandergedrückt werden, deren Spannung durch eine, koaxial zur Feder bewegliche Schraube (101) geregelt werden kann.

5. Vorrichtung zum Öffnen von Kontakten gemäss einem der Ansprüche 2 bis 4, dadurch gekennzeichnet, dass in einer Stellung (11) der Lamelle (13), die sich aus der Öffnung der Klammer (33) ergiebt, die äusseren Flächen (31, 32) der Kugeln in Kontakt treten mit ebenen Hebelflächen (68, 69), die sich zwischen den Öffnungen (53, 54) und den divergierenden Enden (51, 52) befinden.

6. Vorrichtung zum Öffnen von Kontakten, gemäss einem der Ansprüche 2 bis 5, dadurch gekennzeichnet, dass der Raum (20) des Bedienungsorgans (1), der das prismatische Behältnis (44) aufnimmt, einerseits zwischen einem ersten, neben den Kontakten (6) befindlichen und vom Verbindungsteil (13) durchquerten, Volumen (19) angebracht ist und andererseits einer Kammer (25), welche den Anker (2) eines Elektromagneten aufnimmt. Ein Deckel (24) ist zwischen besagter Kammer und dem prismatischen Behältnis angebracht, um letzteres in der Behausung (20) zu befestigen und eine Isoliervorrichtung (61, bzw. 59) ist zwischen dem Behältnis (44) und dem Anker (2) angebracht.

7. Vorrichtung zum Öffnen von Kontakten gemäss einem der vorhergehenden Ansprüche und angewandt auf einen Mehrphasenschalter, dadurch gekennzeichnet, dass die grossen Parallelen Flächen (13', 13") jeder Lamelle (13, 14, 15) parallel zu einer Ebene (SS') angebracht sind, welche durch die Gesamtheit der Behausungen (84, 91, 92) der hohlen zu einem gemeinsamen Rechen (80) gehörenden Säulen (81, 82, 83) geht.

8. Vorrichtung zum Öffnen von Kontakten gemäss einem der Ansprüche 1 bis 7, dadurch gekennzeichnet, dass ein Ende (136) der Lamelle (98), die sich gegenüber dem röhrenförmigen Behältnis (28) befindet, mit zwei parallelen Metallständern (141, 142) fest verbunden ist, die mit Mitteln (143, 144) zur Befestigung eines U-förmigen, magnetisierbaren Teiles (165) versehen sind, welches durch Anziehung mit einer Kontaktbrücke (151) zusammenarbeitet, die sich zwischen diesen Ständern befindet und der elastischen Wirkung (156) eines zwischen den Ständern geführten Drückers (155) unterworfen ist.

9. Vorrichtung zum Öffnen von Kontakten gemäss einem der Ansprüche 1, 3, 4, 5, 7 oder 8, dadurch gekennzeichnet, dass die Drehzapfen (104, 105) der Hebel (100, 103) der Klammer (97) in Längsrillen (116, 117) des Bedienungsorgans (80) gehalten werden, durch einen Isolierdeckel (130), welcher sich zwischen der Klammer (97) und einer gegenüber dem beweglichen Kontakt (151) befindlichen Öffnung dieses Bedienungsorgans befindet.
